# EUROPÄISCHE PATENTSCHRIFT

(11) **EP 2 367 635 B1**
(45) Veröffentlichungstag und Bekanntmachung des Hinweises auf die Patenterteilung: **12.06.2013**
(21) Anmeldenummer: 10778843.2
(22) Anmeldetag: 04.10.2010
(51) Int. Cl.: B02C 18/00, B02C 25/00

(54) **AKTENVERNICHTER MIT METALLERKENNUNG**
FILE SHREDDER HAVING A METAL DETECTOR
APPAREIL DE DESTRUCTION DE DOCUMENTS À DÉTECTION D'OBJETS MÉTALLIQUES

(30) Priorität: 05.10.2009 DE 202009013428 U
(43) Veröffentlichungstag der Anmeldung: 28.09.2011
(73) Patentinhaber: Schwelling, Hermann, 88682 Salem (DE)
(72) Erfinder: Schwelling, Hermann, 88682 Salem (DE)
(74) Vertreter: Fürst, Siegfried
(86) Internationale Anmeldenummer: PCT/EP2010/006032
(87) Internationale Veröffentlichungsnummer: WO 2011/042139

(56) Entgegenhaltungen:
- DE-A1- 3 624 996
- US-A- 5 318 229
- US-A1- 2008 041 207

## Beschreibung

### I. Anwendungsgebiet

Die vorliegende Erfindung betrifft einen Aktenvernichter und insbesondere einen Aktenvernichter mit einer Metallerkennung.

### II. Technischer Hintergrund

Um eine Beschädigung des Schneidwerks durch in die Papierzuführung eingebrachte Metallteile, wie z.B. Büroklammern, Heftklammern oder ähnliches zu vermeiden weisen manche Aktenvernichter heutzutage eine Metallerkennung auf. Diese Metallerkennung umfasst üblicherweise eine Sensoreinrichtung, die auf in die Papierzuführung eingebrachtes Metall reagiert und das Schneidwerk und/oder die Papierzuführung des Aktenvernichters abschaltet, bevor die Metallteile mit den schneidenden Elementen des Schneidwerks in Kontakt kommen können. Ein derartiger Aktenvernichter ist aus der US 5 318 229 bekannt.

Die der entsprechenden metallerkennenden Sensoreinrichtung zugrunde liegende Funktionsweise beruht hierbei auf den üblicherweise zur Detektion/Erfassung von Metall verwendeten Verfahren wie beispielsweise auf Induktion beruhende Pulsmessungen oder Wechselstrommessungen.

Aufgrund der geringen Größe des zu detektierenden metallischen Objekts und der sich ergebenden kleinen Signalhöhe tritt in der Praxis bei den Aktenvernichtern nach dem Stand der Technik das Problem auf, dass das Signal-Rausch-Verhältnis sehr klein ist, so dass eine zuverlässige Erkennung kleiner Metallteile nicht gegeben ist.

### III. Darstellung der Erfindung

### a) Technische Aufgabe

Es ist daher eine Aufgabe gemäß der Erfindung, einen Aktenvernichter mit einer Sensoreinrichtung zur Metallerkennung bereitzustellen, die auch bereits auf kleine in die Papierzuführung eingebrachte Metallteile zuverlässig reagiert.

### b) Lösung der Aufgabe

Diese Aufgabe wird durch die kennzeichnenden Merkmale des Anspruchs 1 gelöst. Vorteilhafte Ausführungsformen ergeben sich aus den Unteransprüchen.

Erfindungsgemäß wird das in der Sensoreinrichtung auftretende Signal-Rausch-Verhältnis verbessert, indem zur Rauschunterdrückung im wesentlichen alle metallischen Bauteile des Schneidwerks, insbesondere die rotierenden Schneidwerkzeuge gegebenenfalls umgebende Metallteile des Schneidwerks wie z.B. Leitbleche, Abstandshalter oder ähnliches, zusammen mit dem den Aktenvernichter betreibenden Elektromotor und dem den Motor und die Schneidwerkzeuge mechanisch verbindenden Getriebebauteilen auf ein gemeinsames definiertes elektrisches Potential gelegt werden. Dies erfolgt vorzugsweise durch eine entsprechend elektrisch leitende Verbindung dieser Bauteile.

Auf diese Weise kann erreicht werden, dass die die rotierenden Schneidwerkzeuge umgebenden metallischen Bauteile eine Art Faradayschen Käfig bilden, der die sich aufgrund der Relativbewegung zwischen den rotierenden Schneidwerkzeugen und dem ortsfestem Metallerkennungssensor ergebenden Rauschsignale minimiert.

Vorteilhafterweise werden weiterhin auch die rotierenden Schneidwerkzeuge selbst gemeinsam mit den vorstehend genannten Bauteilen auf das gemeinsame definierte elektrisches Potential gelegt. Somit kann der störende Einfluss der sich bewegenden, üblicherweise aus Metall bestehenden Schneidwerkzeuge auf das Sensorsignal weiter verringert werden.

Vorzugsweise handelt es sich bei dem gemeinsamen Potential um das Erdpotential.

Insbesondere können hierbei die rotierenden Schneidwerkzeuge und die zu den Schneidwerkzeugen in axialer Richtung parallel angeordneten und die Schneidwerkzeuge gegebenenfalls zumindest teilweise umgebenden metallischen Bestandteile des Schneidwerks, wie z.B. Leitbleche oder Abstandshalter, an beiden axialen Enden der Schneidwerkzeuge jeweils elektrisch leitend miteinander verbunden sein, so dass sich hier ein Ringschluss ergibt.

Um eine elektrische Verbindung zwischen den einzelnen Bauteilen des Schneidwerks, d.h. rotierenden Schneidwerkzeugen, Leitblechen, Abstandshalten usw. zu erzeugen, können beispielsweise an beiden axialen Enden der Schneidwerkzeuge elektrisch leitende Endplatten vorgesehen sein, an denen die einzelnen Elemente entweder z.B. im Fall von Leitblechen, Abstandshaltern o.ä. leitend ortsfest befestigt oder im Fall der rotierenden Schneidwerkzeuge elektrisch leitend gelagert sind. Als elektrisch leitende Endplatten kommen neben Metallplatten auch Platten aus einem elektrisch leitenden Verbundmaterial in Frage wie beispielsweise Kohlefaserverbundstoffe.

Eine dieser Endplatten kann hierbei gleichzeitig eine Gehäusewand des zwischen Motor und Schneidwerkzeugen wirkenden Getriebes bilden, so dass diese Endplatte auch zur elektrischen Verbindung der entsprechenden Getriebebauteile an das gemeinsame Potential verwendet werden kann. Vorzugsweise kann dann auch der Motorblock direkt an dieser Endplatte befestigt sein, so dass auch dessen elektrische Verbindung an das gemeinsame Potential über die Endplatte erfolgt.

Eine elektrisch leitende Lagerung der rotierenden Schneidwerkzeuge in den Endplatten kann beispielsweise über Schleifkontakte oder ähnliches erreicht werden. Alternativ oder zusätzlich kann ein elektrisch leitender Schleifkontakt auch zwischen den rotierenden Schneidwerkzeugen und den diese umgebenden Bauteilen hergestellt werden, wobei dies vorzugsweise durch die in den Abstandshaltern angeordneten Abstreifer erfolgen kann. Diese Abstreifer, die üblicherweise dazu diesen, an den Schneidwerkzeugen befindliche Papierreste abzustreifen, könnten hierzu beispielsweise Kohlebürsten aufweisen, um einen elektrisch leitenden schleifenden Kontakt mit den rotierenden Schneidwerkzeugen zu gewährleisten.

### c) Ausführungsbeispiele

Eine bevorzugte Ausführungsform der vorliegenden Erfindung ist im folgenden anhand der Figuren beispielhaft näher beschrieben. Es zeigen:
- Fig. 1:: ein schematisches Schaltbild der Grundidee der vorliegenden Erfindung;
- Fig. 2:: eine perspektivische Ansicht des Schneidwerks eines die vorliegende Erfindung verwirklichenden Aktenvernichters und
- Fig. 3:: einen Explosionszeichnung der Ausführungsform aus Figur 2.

Figur 1 zeigt ein schematisches elektrisches Schaltbild der Grundidee der vorliegenden Erfindung. Dargestellt sind hierbei lediglich die für die vorliegende Erfindung relevanten Bauteile eines Aktenvernichters, d.h. das Schneidwerk 1, der Motor M sowie das den Motor M und das Schneidwerk 1 mechanisch verbindende Getriebe G.

Das Schneidwerk 1 des Aktenvernichters umfasst in dem dargestellten Beispiel zwei rotierende Schneidwerkzeuge 2. Hierbei handelt es sich, wie bei Aktenvernichtern üblich, um zwei Schneidwatzen, deren sich gegenüberstehende Mantelflächen mit Schneiden versehen sind, zwischen die das zu vernichtende Material geführt wird und von denen das Material in kleine Schnipsel zerschnitten wird.

In paralleler Anordnung zu den Schneidwerkzeugen 2 verlaufen hierbei auf beiden Seiten der Schneidwerkzeuge 2 jeweils ein metallischer Abstandshalter 3 sowie ein Leitblech 4.

An einem Ende der Schneidwerkzeuge 2 sind die Schneidwerkzeuge 2, die Abstandshalter 3 sowie die Leitbleche 4 über eine erste Endplatte 5 elektrisch leitend miteinander verbunden. An dem anderen Ende der Schneidwerkzeuge 2 sind die Schneidwerkzeuge 2, die Abstandshalter 3 sowie die Leitbleche 4 über eine zweite Endplatte 6 elektrisch leitend miteinander verbunden.

Die zweite Endplatte 6 ist über eine Leitung 7 mit Erde verbunden. Weiterhin sind sowohl der Motor M also auch die das Schneidwerk 1 mit dem Motor M mechanisch verbindende Getriebeeinrichtung G mit der Leitung 7 verbunden, so dass der Motor M, die Getriebeeinrichtung G sowie die rotierenden Schneidwerkzeuge 2, die Abstandshalter 3 und die Leitbleche 4 und somit im Wesentlichen sämtliche metallischen Bauteile des Schneidwerks 1 auf Erdpotential liegen.

Figur 2 zeigt eine perspektivische Ansicht der für die vorliegende Erfindung relevanten Bauteile eines Aktenvernichters, d.h. des Motors M, der Getriebeeinrichtung G und des Schneidwerks 1.

Das Schneidwerk 1 umfasst hierbei die beiden als gegenläufige Walzen ausgebildeten Schneidwerkzeuge 2, die von den beiden Abstandshaltern 3 und Leitblechen 4 teilweise umgeben sind. Das von den Schneidwerkzeugen 2 zu schneidende Material wird den Schneidwerkzeugen 2 hierbei von oben zwischen den Abstandshaltern 3 zugeführt.

Die Schneidwerkzeuge 2, Abstandshalter 3 und Leitbleche 4 sind hierbei axial zwischen dem die Getriebeeinrichtung G aufnehmenden Gehäuse und einer, im vorliegenden Beispiel aus Kunststoff bestehenden Lagerplatte 8 angeordnet.

Wie aus der Explosionszeichnung aus Figur 3 zu entnehmen ist, ist zwischen der Lagerplatte 8 und den Schneidwerkzeugen 2, Abstandshaltern 3 und Leitblechen 4 eine Endplatte 5 angeordnet, die aus elektrisch leitendem Metall besteht und die die Schneidwerkzeuge 2, die Abstandshalter 3 und die Leitbleche 4 elektrisch leitend miteinander verbindet. Die Lagerplatte 8 wurde hierbei aus Gründen der besseren Übersichtlichkeit nicht dargestellt. Dies gilt auch für die Getriebeeinrichtung G.

An dem der Lagerplatte 8 gegenüberliegendem Ende sind die Schneidwerkzeuge 2, die Abstandshalter 3 und die Leitbleche 4 elektrisch leitend mit einer zweiten Endplatte 6 verbunden, die gleichzeitig eine Gehäusewand des die Getriebeeinrichtung G aufnehmenden Gehäuses bildet. Auch diese zweite Endplatte 6 ist aus elektrisch leitendem Material.

Auch der Motor M ist elektrisch leitend mit der zweiten Endplatte 6 verbunden, so dass Schneidwerkzeuge 2, Abstandshalter 3, Leitbleche 4, Motor M und Getriebeeinrichtung G auf einem gemeinsamen elektrischen Potential liegen. In der dargestellten Ausführungsform ist die Endplatte 6 über eine nicht dargestellte Leitung mit Erde verbunden, so dass das gemeinsame elektrische Potential durch das Erdpotential gebildet wird.

In der dargestellten Ausführungsform weisen die Abstandshalter 3 jeweils mehrere über ihre axiale Richtung verteilte Ausnehmungen 31 auf, die als Abstreifelemente wirken und in die im Betrieb des Aktenvernichters die Scheidelemente der Schneidwerkzeuge 2 teilweise eingreifen. Um den elektrischen Kontakt zwischen den rotierenden Schneidwerkzeugen 2 und den Abstandshaltern 3 noch weiter zu verbessern besteht vorliegend ein schleifender elektrischer Kontakt zwischen diesen Elementen.

### BEZUGSZEICHENLISTE

- 1: Schneidwerk
- 2: Schneidwerkzeuge
- 3: Abstandshalter
- 4: Leitblech
- 5: Erste Endplatte
- 6: Zweite Endplatte
- 7: Leitung
- 8: Lagerplatte
- G: Getriebeeinrichtung
- M: Motor
- 31: Ausnehmungen in 3

## Patentansprüche

1. Aktenvernichter mit
● einer Vorrichtung zum Erfassen von in den Papiereinzug des Aktenvernichters eingebrachten metallischen Objekten,
● einem Schneidwerk (1) mit rotierenden Schneidwerkzeugen (2),
● einem Motor (M) zum Antrieb der Schneidwerkzeuge (2) sowie
● einer Getriebeeinrichtung (G) zur Verbindung des Motors (M) mit den rotierenden Schneidwerkzeugen (2),
***dadurch gekennzeichnet, dass***
im Wesentlichen sämtliche, die rotierenden Schneidwerkzeuge (2) umgebenden metallischen Bauteile (3,4,5,6) des Schneidwerks (1) des Aktenvernichters, der Motor (M) und die Getriebeeinrichtung (G) derart elektrisch leitend miteinander verbunden sind, dass sie auf einem gemeinsamen definierten elektrischen Potential liegen.

2. Aktenvernichter nach Anspruch 1,
***dadurch gekennzeichnet, dass***
weiterhin auch die rotierenden Schneidwerkzeuge (2) des Aktenvernichters derart mit den die rotierenden Schneidwerkzeuge (2) umgebenden metallischen Bauteilen (3,4,5,6) des Schneidwerks (1) des Aktenvernichters, dem Motor (M) und der Getriebeeinrichtung (G) elektrisch leitend verbunden sind, dass sie auf dem gemeinsamen definierten elektrischen Potential liegen.

3. Aktenvernichter nach einem der vorangehenden Ansprüche,
***dadurch gekennzeichnet, dass***
es sich bei dem gemeinsamen definierten elektrischen Potential um das Erdpotential handelt.

4. Aktenvernichter nach einem der vorangehenden Ansprüche,
***dadurch gekennzeichnet, dass***
die rotierenden Schneidwerkzeuge (2) und die zu den Schneidwerkzeugen (2) in axialer Richtung parallel angeordneten metallischen Bestandteile (3,4) des Schneidwerks (1) an beiden axialen Enden der Schneidwerkzeuge (2) jeweils
elektrisch leitend miteinander verbunden sind.

5. Aktenvernichter nach Anspruch 4,
***dadurch gekennzeichnet, dass***
an beiden axialen Enden der Schneidwerkzeuge (2) elektrisch leitende Endplatten (5,6) vorhanden sind, die die rotierende Schneidwerkzeuge (2) und die zu den Schneidwerkzeugen (2) in axialer Richtung parallel angeordneten metallischen Bestandteile (3,4) des Schneidwerks (1) elektrisch leitend miteinander verbinden.

6. Aktenvernichter nach Anspruch 5,
***dadurch gekennzeichnet, dass***
eine der Endplatten (6) durch eine Gehäusewand der Getriebeeinrichtung (G) gebildet wird.

7. Aktenvernichter nach Anspruch 6,
***dadurch gekennzeichnet, dass***
der Motor (M) elektrisch leitend an der eine der Endplatten (6) bildenden Gehäusewand der Getriebeeinrichtung (G) befestigt ist.

8. Aktenvernichter nach Anspruch 2
***dadurch gekennzeichnet, dass***
die elektrisch leitende Verbindung der rotierenden Schneidwerkzeuge (2) mit den ortsfest angeordneten metallischen Bestandteilen (3,4,5,6) des Schneidwerks (1) über Schleifkontakte erfolgt.

9. Aktenvernichter nach Anspruch 8,
***dadurch gekennzeichnet, dass***
das Schneidwerk (1) metallische Abstandshalter (3) aufweist, die in axialer Richtung der Schneidwerkzeuge (2) gesehen parallel zu diesen angeordnet sind, wobei die Abstandshalter (3) Abstreifelemente (31) aufweisen, in die die Schneiden der Schneidwerkzeuge (2) im Betrieb abschnittsweise eingreifen, und wobei die Abstreifelemente (31) derart ausgebildet sind, dass sie einen schleifenden elektrischen Kontakt zwischen den Abstandshaltern (3) und den rotierenden Schneidwerkzeugen (2) herstellen.

## Claims

1. Document shredder comprising
- a device for detecting metallic objects introduced into the paper intake of the document shredder,
- a cutting mechanism (1) with rotating cutting tools (2),
- a motor (M) for driving the cutting tools (2) and
- a transmission device (G) for connecting the motor (M) with the rotating cutting tools (2),
**characterised in that** substantially all the metal components (3, 4, 5, 6), which surround the rotating cutting tools (2), of the cutting mechanism (1) of the document shredder, the motor (M) and the transmission device (G) are so electrically conductively connected together that they lie at a common defined electrical potential.

2. Document shredder according to claim 1, **characterised in that** in addition the rotating cutting tools (2) of the document shredder are so electrically conductively connected with the metallic components (3, 4, 5, 6), which surround the rotating cutting tools (2), of the cutting mechanism (1) of the document shredder, the motor (M) and the transmission device (G) that they lie at the common defined electrical potential.

3. Document shredder according to one of the preceding claims, **characterised in that** the common defined electrical potential is ground potential.

4. Document shredder according to any one of the preceding claims, **characterised in that** the rotating cutting tools (2) and the metallic components (3, 4), which are arranged parallel to the cutting tools (2) in axial direction, of the cutting mechanism (1) are electrically conductively connected together respectively at the two axial ends of the cutting tools (2).

5. Document shredder according to claim 4, **characterised in that** electrically conductive end plates (5, 6) which electrically conductively connect together the rotating cutting tools (2) and the metallic components (3, 4), which are arranged parallel to the cutting tools (2) in axial direction, of the cutting mechanism (1) are present at the two axial ends of the cutting tools (2).

6. Document shredder according to claim 5, **characterised in that** one of the end plates (6) is formed by a housing wall of the transmission device (G).

7. Document shredder according to claim 6, **characterised in that** the motor (M) is electrically conductively connected with the housing wall, which forms one of the end plates (6), of the transmission device (G).

8. Document shredder according to claim 2, **characterised in that** the electrically connective connection of the rotating cutting tools (2) with the metallic components (3, 4, 5, 6), which are arranged to be stationary, of the cutting mechanism (1) is effected by way of wiper contacts.

9. Document shredder according to claim 8, **characterised in that** the cutting mechanism (1) comprises metallic spacers (3) which as seen in axial direction of the cutting tools (2) are arranged parallel thereto, wherein the spacers (3) have stripper elements (31) into which the cutting edges of the cutting tools (2) sectionally engage in operation and wherein the stripper elements (31) are so constructed that they produce a wiping electrical contact between the spacers (3) and the rotating cutting tools (2).

## Revendications

1. Destructeur de documents avec
- un dispositif pour détecter des objets métalliques introduits dans la région d'alimentation en papier du destructeur de documents,
- un dispositif de coupe (1) avec des outils de coupe rotatifs (2),
- un moteur (M) pour entraîner les outils de coupe (2), et
- un dispositif de transmission (G) pour relier le moteur (M) aux outils de coupe rotatifs (2),
**caractérisé en ce que** le moteur (M), le dispositif de transmission (G) et sensiblement la totalité des éléments métalliques (3, 4, 5, 6) du dispositif de coupe (1) du destructeur de documents qui entourent les outils de coupe rotatifs (2) sont reliés entre eux en conduction électrique de telle sorte qu'ils se trouvent à un potentiel électrique défini commun.

2. Destructeur de documents selon la revendication 1, **caractérisé en ce qu'**en outre, les outils de coupe rotatifs (2) du destructeur de documents sont également reliés en conduction électrique au moteur (M), au dispositif de transmission (G) et aux éléments métalliques (3, 4, 5, 6) du dispositif de coupe (1) du destructeur de documents qui entourent les outils de coupe rotatifs (2) de telle sorte qu'ils se trouvent à un potentiel électrique défini commun.

3. Destructeur de documents selon l'une des revendications précédentes, **caractérisé en ce que** le potentiel électrique défini commun est le potentiel terrestre.

4. Destructeur de documents selon l'une des revendications précédentes, **caractérisé en ce que** les outils de coupe rotatifs (2) et les composants métalliques (3, 4) du dispositif de coupe (1) qui sont disposés parallèlement aux outils de coupe (2) en direction axiale sont respectivement reliés entre eux en conduction électrique aux deux extrémités axiales des outils de coupe (2).

5. Destructeur de documents selon la revendication 4, **caractérisé en ce que** des plaques terminales (5, 6) électriquement conductrices sont présentes aux deux extrémités axiales des outils de coupe (2), plaques qui relient entre eux en conduction électrique les outils de coupe rotatifs (2) et les composants métalliques (3, 4) du dispositif de coupe (1) qui sont disposés parallèlement aux outils de coupe (2) en direction axiale.

6. Destructeur de documents selon la revendication 5, **caractérisé en ce qu'**une (6) des plaques terminales est formée par une paroi de carter du dispositif de transmission (G).

7. Destructeur de documents selon la revendication 6, **caractérisé en ce que** le moteur (M) est fixé en conduction électrique à la paroi de carter du dispositif de transmission (G) qui forme une (6) des plaques terminales.

8. Destructeur de documents selon la revendication 2, **caractérisé en ce que** la liaison électriquement conductrice des outils de coupe rotatifs (2) avec les éléments métalliques (3, 4, 5, 6) du dispositif de coupe (1) disposés fixement s'effectue au moyen de contacts frotteurs.

9. Destructeur de documents selon la revendication 8, **caractérisé en ce que** le dispositif de coupe (1) présente des écarteurs métalliques (3) qui sont disposés, considéré dans la direction axiale des outils de coupe (2), parallèlement à ceux-ci, sachant que les écarteurs (3) présentent des éléments racleurs (31) dans lesquels s'engagent sectoriellement, en fonctionnement, les tranchants des outils de coupe (2), et sachant que les éléments racleurs (31) sont conçus de telle sorte qu'ils réalisent un contact électrique frottant entre les écarteurs (3) et les outils de coupe rotatifs (2).
